# EUROPÄISCHE PATENTANMELDUNG

(11) **EP 1 938 901 A1**
(43) Veröffentlichungstag der Anmeldung: **02.07.2008**
(21) Anmeldenummer: 06026952.9
(22) Anmeldetag: 27.12.2006
(51) Int. Cl.: B02B 3/04, B02B 7/02

(54) **Körnerschälmaschine mit zwei Schälwalzen**

(71) Anmelder: F.H. Schule Mühlenbau GmbH, D-21465 Reinbek (DE)
(72) Erfinder: Kruse, Bernd, 29640 Schneverdingen (DE); von Wichert, Nils, 21509 Glinde (DE)
(74) Vertreter: Niebuhr, Heinrich

(57) **Zusammenfassung**

Die Körnerschälmaschine mit zwei Schälwalzen (2, 3), von denen eine (2) gestellfest gelagert ist, von denen die andere (3) in einer ersten Richtung zu der gestellfesten Schälwalze (2) hin beweglich in einem Verstellelement (4) gelagert ist, und die miteinander einen Schälspalt (11) bilden, dem das zu schälende Gut mittels einer Rutsche (10) zugeführt wird, die beim Verschleiß der Schälwalzen (2, 3) dem Schälspalt (11) nachführbar ist, zeichnet sich dadurch aus, dass das Verstellelement (4) in der ersten Richtung verschiebbar ist und am Gestell (1) ein Hebel (14) an einer ersten Schwenkachse (13) schwenkbar angebracht ist, der im wesentlichen senkrecht zur ersten Richtung ausgerichtet ist und in einem Abstand von der ersten Schwenkachse (13) mit einer zweiten Schwenkachse (15) und auf derselben Seite der ersten Schwenkachse (13) im doppelten Abstand von derselben mit einer dritten Schwenkachse (16) versehen ist, und dass die zweite Schwenkachse (15) mit der Rutsche (10) und die dritte Schwenkachse (16) mit dem Verstellelement (4) schwenkbar verbunden sind.

## Beschreibung

Die Erfindung betrifft eine Körnerschälmaschine mit zwei Schälwalzen, von denen eine gestellfest gelagert ist, von denen die andere in einer ersten Richtung zu der gestellfesten Schälwalze hin beweglich in einem Verstellelement gelagert ist, und die miteinander einen Schälspalt bilden, dem das zu schälende Gut mittels einer Rutsche zugeführt wird, die beim Verschleiß der Walzen im Schälspalt nachführbar ist.

Mit solchen Körnerschälmaschinen, bei denen die Schälwalzen unterschiedliche Drehgeschwindigkeiten haben, werden die Körner aufgrund der Reibung mit der Oberfläche der Schälwalzen geschält. Dazu ist es erforderlich, dass eine nicht unbeträchtliche Reibung auf die Körner von den Schälwalzen ausgeübt wird, die daher mit einer gummiartigen Oberfläche versehen sind, die Verschleiß unterliegt. Ist eine Schälwalze gestellfest und die andere beweglich, so verlagert sich dabei der Schälspalt seitwärts. Es ist daher notwendig und bekannt, die Rutsche nachzuführen, damit die Körner genau tangential zu den Oberflächen der Schälwalzen in den Schälspalt eindringen.

Es ist die Aufgabe der Erfindung, eine Körnerschälmaschine zu schaffen, bei der die Rutsche auf besonders einfache und zuverlässige Weise automatisch nachgeführt wird.

Gemäß einer Ausführungsform der vorliegenden Erfindung geht die Erfindung aus von einer bekannten Körnerschälmaschine mit zwei Schälwalzen, von denen eine gestellfest gelagert ist, von denen die andere in einer ersten Richtung zu der gestellfesten Schälwalze hin beweglich in einem Verstellelement gelagert ist, und die miteinander einen Schälspalt bilden, dem das zu schälende Gut mittels einer Rutsche zugeführt wird, die beim Verschleiß der Schälwalzen dem Schälspalt nachführbar und dafür in einer zweiten, zur ersten parallelen Richtung verschiebbar ist (EP 0 820 814 B2, Figur 1) .

Die erfindungsgemäße Lösung besteht darin, dass das Verstellelement in der ersten Richtung verschiebbar ist und am Gestell ein Hebel an einer ersten Schwenkachse schwenkbar angebracht ist, der im wesentlichen senkrecht zur zweiten Richtung ausgerichtet ist und in einem Abstand von der ersten Schwenkachse mit einer zweiten Schwenkachse und auf derselben Seite der ersten Schwenkachse im doppelten Abstand von derselben mit einer dritten Schwenkachse versehen ist, und dass die zweite Schwenkachse mit der Rutsche und die dritte Schwenkachse mit dem Verstellelement schwenkbar verbunden sind.

Bei einer anderen Ausführungsform der Erfindung geht die Erfindung aus von einer Körnerschälmaschine mit zwei Schälwalzen, von denen eine gestellfest gelagert ist, von denen die andere in einer ersten Richtung zu der gestellfesten Schälwalze hin beweglich in einem in der ersten Richtung verschiebbaren Verstellelement gelagert ist, und die miteinander einen Schälspalt bilden, dem das zu schälende Gut mittels einer Rutsche zugeführt wird, die beim Verschleiß der Schälwalzen dem Schälspalt nachführbar und dafür um eine zu den Achsen der Schälwalzen parallele Schwenkachse verschwenkbar ist (EP 1 084 750 A1).

Die erfindungsgemäße Lösung besteht bei dieser Ausführungsform darin, dass am Gestell ein Hebel an einer ersten Schwenkachse schwenkbar angebracht ist, der im wesentlichen senkrecht zur ersten Richtung ausgerichtet ist und in einem Abstand von der ersten Schwenkachse mit einer zweiten Schwenkachse und auf derselben Seite der ersten Schwenkachse im doppelten Abstand von derselben mit einer dritten Schwenkachse versehen ist, und dass die zweite Schwenkachse mit dem zu den Schälwalzen gerichteten Ende der Rutsche und die dritte Schwenkachse mit dem Verstellelement schwenkbar verbunden sind.

In beiden Fällen wird eine Verschiebung der beweglichen Schälwalze im Verhältnis 2:1 in eine Verschiebung der Rutsche bzw. des vorderen Endes derselben umgesetzt, die bzw. das also um die halbe Entfernung seitlich verschoben wird, um die die bewegliche Schälwalze verschoben wird. Die Erfindung geht dabei von der Erkenntnis aus, dass beide Schälwalzen sich im Wesentlichen gleich abnutzen, so dass sich der Schälspalt um eine Strecke verschiebt, die der Hälfte der Verschiebung der beweglichen Schälwalze entspricht. Die Abnutzung der Schälwalzen wird aber nicht immer gleichförmig sein, da die sich schneller drehende Schälwalze schneller verschleißt. Bei einer vorteilhaften Ausführungsform ist daher vorgesehen, dass die Schälwalzen mit getrennten Antrieben versehen sind, die so steuerbar sind, dass abwechselnd die eine oder die andere Schälwalze schneller angetrieben wird, als die andere oder eine.

Bei einer Ausführungsform der Erfindung findet der Wechsel zwischen beiden Antriebszuständen in regelmäßigen zeitlichen Abständen statt.

Für die Überwachung des Verschleißes ist zweckmäßigerweise vorgesehen, dass wenigstens eine der Schälwalzen mit einem Sensor zur Vermessung des Verschleißes versehen ist.

Bei dieser Ausführungsform kann dann vorteilhafterweise vorgesehen werden, dass der Wechsel zwischen beiden Antriebszuständen aufgrund der Messung des Verschleißes erfolgt. Erfolgt zum Beispiel nur die Messung des Verschleißes an einer der Schälwalzen, so könnte jeweils umgeschaltet werden, wenn der Verschleiß dieser Schälwalze ein gewisses Ausmaß angenommen hat.

Zweckmäßigerweise wird die beweglich gelagerte Schälwalze durch Federkraft gegen die gestellfest gelagerte Schälwalze vorgespannt.

Bei einer anderen Ausführungsform wird die beweglich gelagerte Schälwalze durch Pneumatik- oder Hydraulikzylinder gegen die gestellfest gelagerte Schälwalze vorgespannt.

Es hat sich bei länglichen Körnern herausgestellt, dass eine besonders gute Schälwirkung erzielt wird, wenn die Körner mit ihrer Längsachse in der Bewegungsrichtung ausgerichtet sind, wenn sie sich durch den Schälspalt bewegen. Zu diesem Zweck wird zweckmäßigerweise vorgesehen, dass die Rutsche mit sich in Zuführungsrichtung der Körner erstreckenden Führungselementen zum Beispiel in Form von Rinnen versehen ist, deren Breite den Querabmessungen der länglichen Körner entspricht. Bei einer solchen Ausführungsform tritt aber das Problem auf, dass in der Oberfläche der Schälwaizen Rillen erzeugt werden, die den Stellen entsprechen, an denen die Körner die Führungselemente verlassen. Um eine gleichmäßige Abnutzung der Schälwalzen zu erzielen, ist daher zweckmäßigerweise weiter vorgesehen, dass die Rutsche um mindestens den Mittenabstand der Führungselementen in einer Richtung und zurück verschiebbar ist, die parallel zu den Achsen der Schälwalzen ist, oder dass die Rutsche so verschwenkbar ist, dass ihr den Walzen benachbartess Ende eine entsprechende Bewegung ausführt.

Bei dem Schälvorgang tritt in Folge der Reibung eine beträchtliche Wärmeentwicklung auf, die die Lebensdauer der gummiartigen Oberflächen der Schälwalzen verringert. Zweckmäßigerweise ist daher vorgesehen, dass die Schälwalzen mit Luft gekühlt werden können, die durch die als Hohlwellen ausgebildeten Antriebswellen in das Innere der Schälwalzen geleitet wird.

Bei einer vorteilhaften Ausführungsform ist die Neige der Rutsche verstellbar. Dadurch ist es möglich, eine Anpassung an die Produkte durchzuführen.

Die Erfindung wird im Folgenden anhand von vorteilhaften Ausführungsformen unter Bezugnahme auf die beigefügten Zeichnungen beschrieben. Es zeigen:
- Fig. 1: in schematischer Ansicht, teilweise weggebrochen, eine erste Ausführungsform einer Körnerschälmaschine der Erfindung;

- Fig. 2: in schematischer Ansicht, teilweise weggebrochen, eine zweite, ähnliche Ausführungsform in einer Ansicht von der Rückseite; und
- Fig. 3: im Querschnitt eine Schälwalze mit ihrer Lagerung einer weiteren Ausführungsform der Erfindung.

In Figur 1 ist in einer Ansicht von vorne, teilweise weggebrochen, eine erste Ausführungsform einer Körnerschälmaschine der Erfindung gezeigt.

Die Körnerschälmaschine weist ein Gestell 1 auf, in dem eine erste mit einer Gummischicht belegte Schälwalze 2 drehbar angetrieben gelagert ist. Eine zweite ebenfalls angetriebene und mit einer Gummischicht belegte Schälwalze 3 ist auf einem Verstellelement 4 drehbar gelagert, das mit einer Gleitführung 5 in Richtung der Verbindungslinie der beiden Schälwalzen 2, 3 bewegt werden kann. Beide Schälwalzen drehen sich im entgegengesetzten Drehsinn mit unterschiedlichen Geschwindigkeiten, wobei abwechselnd die eine und die andere schneller rotiert. Auf das Verstellelement 4 wird durch einen Pneumatikzylinder 6 ein Druck ausgeübt, um so die Schälwalze 3 gegen die Schälwalze 2 zu drücken. Die Körner werden in einen Füllschacht 7 eingefüllt, wobei durch Einrichtungen 8 und Sensoren 9 einerseits der Füllstand geregelt wird und andererseits dafür gesorgt wird, dass die Körner im Wesentlichen in einer ein Korn dicken Schicht über eine Rutsche 10 in den Schälspalt 11 zwischen den beiden Schälwalzen 2, 3 gelangen. Die Rutsche 10 ist dabei mit einer Gleitführung 12 parallel zur Richtung der Verbindungslinie der Achsen der beiden Schälwalzen 2, 3 bewegbar. Am Gestell ist mit einer ersten Schwenkachse 13 ein Hebel 14 schwenkbar befestigt, der eine zweite Schwenkachse 15 und eine dritte Schwenkachse 16 aufweist. Die Schwenkachse 15 ist dabei genau in der Mitte zwischen den Schwenkachsen 13 und 16 angeordnet. Der Hebel 14 ist an der Schwenkachse 15 über ein stangenförmiges Element 17 mit der Rutsche 10 verbunden. Andererseits ist der Hebel 14 über ein stangenförmiges Element 18 mit dem Verstellelement 4 verbunden. Bewegt sich nun in Folge von Abnutzung die Schälwalze 3 in Figur 1 nach links unten, so wird der Hebel 14 verschwenkt, und die Rutsche 10 wird aufgrund der Abstandsverhältnisse von 1:2 zwischen den Schwenkachsen 13 und 15 einerseits und 13 und 16 andererseits um die halbe Verschiebung der Schälwalze 3 verschoben, so dass die Rutsche weiterhin genau auf den Schälspalt 11 zeigt und die zu schälenden Körner tangential auf die Oberflächen der beiden Schälwalzen 2, 3 auftreffen.

Die Rutsche 10 ist dabei mit in der Figur nicht gezeigten Führungselementen, bei diesem Ausführungsbeispiel mit Rinnen versehen, die sich von oben nach unten senkrecht zum Schälspalt 11 über die gesamte Breite der Rutsche 10 erstrecken. Durch diese Rinnen werden längliche Körner so ausgerichtet, dass sich ihre Längsachsen in Richtung der Rinnen und damit senkrecht zum Schälspalt erstrecken. Die Rutsche 10 bzw. ihre Gleitführung wird dabei durch das in Figur 2 gezeigte Antriebselement 27 in einer Gleitführung 19 senkrecht zur Papierebene der Figur 1 um mindestens die Rinnenbreite hin- und herbewegt, damit die Schälwalzen 2, 3 einem gleichförmigen Verschleiß unterliegen und sich dort keine Rillen bilden. Das gleiche Ergebnis kann durch Verschwenkung der Rutsche erreicht werden, bei der das den Walzen benachbarten Ende eine entsprechende Bewegung ausführt.

Bei 26 ist ein Sensor gezeigt, mit dem der Verschließ der Schälwalze 2 gemessen wird. Ein entsprechender Sensor könnte auch für die Schälwalze 3 vorgesehen sein. Wird ein gewisser Verschleiß einer oder beider Schälwalzen festgestellt, so wird der Antrieb dahingehend geändert, dass die bisher schneller laufende Schälwalze langsamer und die bisher langsam laufende Schälwalze schneller läuft, um den Verschleiß gleichmäßiger zu gestalten.

Figur 2 zeigt eine etwas andere Ausführungsform. Sie unterscheidet sich im Wesentlichen von der Ausführungsform der Figur 1 dadurch, das zwar die Rutsche 10 über ein stangenförmiges Element 17 mit dem Hebel 14 verbunden ist, der Hebel 14 aber nicht über eine Stange 18 mit dem Verstellelement 4 verbunden ist, sondern direkt an demselben angelenkt ist. Die entsprechende Schwenkachse 16 sollte aber eine gewisse Bewegung in Längsrichtung des Hebels 14 erlauben und wäre deshalb zum Beispiel gabelförmig auszubilden. In der Darstellung der Figur 2 ist auch ein Motor 20 für die gestellfest angeordnete Schälwalze 2 und ein Motor 21 für die bewegliche Schälwalze 3 dargestellt. Der Antrieb der Schälwalze 3 erfolgt dabei über einen Riemenantrieb 22.

In Figur 3 ist im Querschnitt die Lagerung der Schälwalze 3 dargestellt. Die Antriebswelle 23 der Schälwalze 3 ist dabei als Hohlwelle ausgebildet, die an einem Flansch 24 an der Schälwalze 3 befestigt, zum Beispiel angeschraubt ist. Am Ende der Hohlwelle 23 weist diese Bohrungen 25 auf, durch die in die Hohlwelle 23 eingeführte Luft in das Innere der Schälwalze 3 gelangt, um diese zu kühlen. Die Kühlluft kann dabei an den Stirnflächen der Schälwalze 3 entweichen. Eine entsprechende Kühlung ist zweckmäßigerweise auch für die Schälwalze 2 vorgesehen.

Die im Wesentlichen gleiche Wirkung kann erhalten werden, wenn die Rutsche 10 nicht in Richtung der Verbindungslinie der beiden Schälwalzen 2, 3 verschiebbar ist, sondern verschwenkbar ist. In diesem Falle muss dann aber der Hebel am unteren Ende der Rutsche angreifen, so dass das untere Ende der Rutsche 10 dem Schälspalt 11 folgt.

## Patentansprüche

1. Körnerschälmaschine mit zwei Schälwalzen (2, 3), von denen eine (2) gestellfest gelagert ist, von denen die andere (3) in einer ersten Richtung zu der gestellfesten Schälwalze (2) hin beweglich in einem Verstellelement (4) gelagert ist, und die miteinander einen Schälspalt (11) bilden, dem das zu schälende Gut mittels einer Rutsche (10) zugeführt wird, die beim Verschleiß der Schälwalzen (2, 3) dem Schälspalt (11) nachführbar und dafür in einer zweiten, zur ersten parallelen Richtung verschiebbar ist, **dadurch gekennzeichnet, dass** das Verstellelement (4) in der ersten Richtung verschiebbar ist und am Gestell (1) ein Hebel (14) an einer ersten Schwenkachse (13) schwenkbar angebracht ist, der im wesentlichen senkrecht zur zweiten Richtung ausgerichtet ist und in einem Abstand von der ersten Schwenkachse (13) mit einer zweiten Schwenkachse (15) und auf derselben Seite der ersten Schwenkachse (13) im doppelten Abstand von derselben mit einer dritten Schwenkachse (16) versehen ist, und dass die zweite Schwenkachse (15) mit der Rutsche (10) und die dritte Schwenkachse (16) mit dem Verstellelement (4) schwenkbar verbunden sind.

2. Körnerschälmaschine mit zwei Schälwalzen (2, 3), von denen eine (2) gestellfest gelagert ist, von denen die andere (3) in einer ersten Richtung zu der gestellfesten Schälwalze (2) hin beweglich in einem in der ersten Richtung verschiebbaren Verstellelement (4) gelagert ist, und die miteinander einen Schälspalt (11) bilden, dem das zu schälende Gut mittels einer Rutsche (10) zugeführt wird, die beim Verschleiß der Schälwalzen (2, 3) dem Schälspalt (11) nachführbar und dafür um eine zu den Achsen der Schälwalzen (2, 3) parallele Schwenkachse verschwenkbar ist, **dadurch gekennzeichnet, dass** am Gestell (1) ein Hebel (14) an einer ersten Schwenkachse (13) schwenkbar angebracht ist, der im wesentlichen senkrecht zur ersten Richtung ausgerichtet ist und in einem Abstand von der ersten Schwenkachse (13) mit einer zweiten Schwenkachse (15) und auf derselben Seite der ersten Schwenkachse (13) im doppelten Abstand von derselben mit einer dritten Schwenkachse (16) versehen ist, und dass die zweite Schwenkachse (15) mit dem zu den Schälwalzen (2, 3) gerichteten Ende der Rutsche (10) und die dritte Schwenkachse (16) mit dem Verstellelement schwenkbar verbunden sind.

3. Körnerschälmaschine nach Anspruch 1 oder 2, **dadurch gekennzeichnet, dass** die Schälwalzen (2, 3) mit getrennten Antrieben (21) versehen sind, die so steuerbar sind, dass abwechselnd die eine (2, 3) und die andere (3, 2) Schälwalze schneller angetrieben wird als die andere (3, 2) oder eine (2, 3).

4. Körnerschälmaschine nach Anspruch 3, **dadurch gekennzeichnet, dass** der Wechsel zwischen beiden Antriebszuständen in regelmäßigen zeitlichen Abständen stattfindet.

5. Körnerschälmaschine nach einem der Ansprüche 1 bis 4, **dadurch gekennzeichnet, dass** wenigstens eine der Schälwalzen (2, 3) mit einem Sensor (26) zur Messung des Verschleißes versehen ist.

6. Körnerschälmaschine nach Anspruch 3 in Verbindung mit Anspruch 5, **dadurch gekennzeichnet, dass** der Wechsel zwischen beiden Antriebszuständen aufgrund der Messung des Verschleißes erfolgt.

7. Körnerschälmaschine nach einem der Ansprüche 1 bis 6, **dadurch gekennzeichnet, dass** die beweglich gelagerte (3) Schälwalze durch Federkraft gegen die gestellfest gelagerte Schälwalze (2) vorgespannt ist.

8. Körnerschälmaschine nach einem der Ansprüche 1 bis 6, **dadurch gekennzeichnet, dass** die beweglich gelagerte Schälwalze (3) durch einen oder mehrere Pneumatik- oder Hydraulikzylinder 6) gegen die gestellfest gelagerte Schälwalze (2) vorgespannt ist.

9. Körnerschälmaschine nach einem der Ansprüche 1 bis 7, **dadurch gekennzeichnet, dass** die Rutsche (10) mit sich in Zuführungsrichtung der Körner erstreckenden Rinnen versehen ist, deren Breite ungefähr den Querabmessungen der länglichen Körner entspricht, und dass die Rutsche (10) um mindestens die Breite der Rinnen in einer Richtung verschiebbar ist, die parallel zu den Achsen der Schälwalzen (2, 3) ist, oder dass die Rutsche (10) so verschwenkbar ist, dass ihr den Walzen (2, 3) benachbartes Ende eine entsprechende Bewegung ausführt

10. Körnerschälmaschine nach einem der Ansprüche 1 bis 9, **dadurch gekennzeichnet, dass** die Schälwalzen (2, 3) mit Luft gekühlt werden, die durch die als Hohlwellen (23) ausgebildeten Antriebswellen in das Innere der Schälwalzen (2, 3) geleitet wird.

11. Körnerschälmaschine nach einem der Ansprüche 1 bis 10, **dadurch gekennzeichnet, dass** die Neigung der Rutsche (10) verstellbar ist.
